# EUROPÄISCHE PATENTSCHRIFT

(11) **EP 1 995 006 B1**
(45) Veröffentlichungstag und Bekanntmachung des Hinweises auf die Patenterteilung: **07.11.2018**
(21) Anmeldenummer: 08008674.7
(22) Anmeldetag: 08.05.2008
(51) Int. Cl.: B30B 11/00, F28F 13/02, F28C 3/02, B22F 3/15

(54) **Verfahren zur Schnellkühlung einer heiß isostatischen Presse und eine heiß isostatische Presse**
Method for the rapid cooling of a hot isostatic press and hot isostatic press
Procédé pour le refroidissement rapide d'une presse isostatique á chaud et presse isostatique á chaud

(30) Priorität: 22.05.2007 DE 102007023699
(43) Veröffentlichungstag der Anmeldung: 26.11.2008
(73) Patentinhaber: Cremer Thermoprozessanlagen GmbH, 52355 Düren-Konzendorf (DE); Zoltrix (HIP) International Limited, Hong Kong (HK)
(72) Erfinder: Graf, Matthias, 75015 Bretten (DE)
(74) Vertreter: Reuther, Martin

(56) Entgegenhaltungen:
- EP-B- 1 009 563
- WO-A-03/070402

## Beschreibung

Die Erfindung betrifft ein Verfahren zur Schnellkühlung einer Heiß Isostatischen Presse nach dem Oberbegriff des Anspruches 1 und eine Heiß Isostatische Presse nach dem Oberbegriff des Anspruches 13.

Heiß Isostatische Pressen (HIP) oder Autoklav-Öfen werden heute für vielfältige Anwendungsgebiete eingesetzt. Hierbei werden feste Werkstücke oder aus Pulver bestehende Formmassen in einer Matrize unter hohem Druck und hoher Temperatur verdichtet. Dabei können artgleiche aber auch unterschiedliche Werkstoffe miteinander Verbunden werden. In der Regel werden die Werkstücke in einem Ofen mit einer Heizung eingelegt, der wiederum von einem Hochdruckbehälter umschlossen ist. Während oder nach der Erhitzung wird durch den allseitigen Druck eines Fluids bzw. Inertgases, meist Argon, eine vollständige isostatische Verpressung durchgeführt, bis die Werkstücke optimal verdichtet sind. Dieses Verfahren wird auch verwendet, um eine Nachverdichtung von Bauteilen, zum Beispiel aus keramischen Werkstoffen, z.B. für Hüftgelenksprothesen, für Aluminium-Gussbauteile im Automobil- oder Motorenbau, als Zylinderköpfe von PKW-Motoren, oder Präzisionsgussteile aus Titanlegierungen, z.B. Turbinenschaufeln zu bewirken. Bei der Nachverdichtung unter hohem Druck und hoher Temperatur werden die im vorhergehenden Herstellungsprozess entstandenen Poren geschlossen, bestehende Fehlstellen verbunden und die Gefügeeigenschaften verbessert. Ein weiteres Anwendungsgebiet ist die Herstellung von endkonturnahen Bauteilen aus Pulverwerkstoffen, die bei dem Prozess verdichtet und gesintert werden.

HIP-Zyklen dauern in der Regel sehr lange, von mehreren Stunden bis hin zu mehreren Tagen. Ein beträchtlicher Teil der Zykluskosten werden dabei durch den Maschinenstundensatz aufgrund der Kapitalbindung verursacht. Speziell die relativ langen Abkühlzeiten von Betriebstemperatur auf eine zulässige Temperatur, bei der die Pressenanlage gefahrlos geöffnet werden kann, schlagen in der Regel mit über einem Drittel der Zykluszeit zu buche und sind prozesstechnisch nicht von Nutzen. Es ist nun bekannt, dass die Abkühlung auch für die Werkstoffeigenschaften der zu produzierenden Teile eine wesentliche Rolle spielt. Viele Werkstoffe benötigen die Einhaltung einer bestimmten maximalen Abkühlungsgeschwindigkeit aus Gründen der Werkstoffqualität. Daneben ist bei der Abkühlung zu beachten, dass ein Werkstück selbst in seinem Volumen gleichmäßig und nicht ungleichmäßig mit unterschiedlichen Temperaturzonen abgekühlt wird. Bei der Herstellung von Großbauteilen können die Eigenspannungen bei Temperaturunterschieden zu Verzug, zu Rissen mit entsprechender Kerbwirkung oder zu einer vollständigen Zerstörung führen. Aber auch bei Kleinteilen, die in der Regel in einem Gestell oder Regal im Ofen deponiert werden, können derartige Probleme auftreten.

Autoklaven mit Heißgasumwälzung mit oder ohne mechanische Hilfsmittel, wie Gebläse, sind hinreichend aus dem Stand der Technik bekannt. Bei der Anwendung ohne mechanische Hilfsmittel werden die natürliche Konvektion und die Umverteilung des Gases im Autoklaven durch vorhandene oder geförderte Temperaturunterschiede (Beheizung oder Abkühlung an Aussenwänden) eingesetzt. Dabei fällt kälteres Fluid nach unten und heißeres Fluid steigt auf. Durch den Einsatz von Leitorganen können derartige Fluidströmungen kontrolliert benutzt werden, um eine gleichmäßige Erwärmungs- oder Abkühlungsumwälzung im Autoklaven zu schaffen. Im Stand der Technik werden hierbei bevorzugt so genannte Leit- oder Konvektionshülsen verwendet, die aus einem oben und unten offenen Rohr bestehen. Bei der Erhitzung sorgen Wärmequellen im Ofen für den Antrieb und die Strömung kommt je nach Anordnung der Wärmequelle entsprechend in Gang. Im Abkühlungsbetrieb fällt das erkaltende Fluid zwischen der Konvektionshülse und der kühlenden Außenwand nach unten und schiebt so das wärmere Fluid im Inneren der Hülse an den Werkstücken vorbei nach oben. Am Deckel der HIP-Anlage schiebt die von unten ankommende Strömung das Fluid in Richtung der Außenbereiche und somit fällt das Fluid zwischen der Außenwand und der Hülse wieder nach unten. Dabei entsteht wieder eine entsprechende Abkühlung wodurch der kontinuierliche Kühlprozess aufrechterhalten wird.

Eine Ausführungsform zur Schnellkühlung einer HIP-Anlage ist beispielsweise mit der DE 38 33 337 A1 bekannt geworden. Bei dieser Lösung wird zum Einsetzen der Schnellkühlung, eine Gaszirkulation zwischen dem Heißraum innerhalb der Isolierhaube und dem Kaltraum außerhalb der Isolierhaube hergestellt, indem über Ventile im Bodenraum der Kreislauf geöffnet wird. Im oberen Deckel der Isolierhaube sind ständig offene Bohrungen vorhanden, über die das heiße Fluid austreten kann. Ein Nachteil dieser Ausführungsform ist, dass sehr kaltes Fluid von unten in den Heißraum zurückströmt und direkt mit der Beladung des Ofens bzw. den Werkstücken in Berührung kommt. Der Heißraum wird somit von unten nach oben mit Kaltgas aufgefüllt. Dies hat den Nachteil, dass zum einen eine schlagartige Abkühlung mit zu unsicher einsteuerbaren Parametern entstehen kann und dass keine gleichmäßige Abkühlgeschwindigkeit über den gesamten Chargenraum erreicht wird. Gerade bei großen Bauteilen können hierbei durch die ungleichmäßige Abkühlung die oben beschriebenen Probleme wie Verzug, Risse oder Zerstörung eintreten.

Aus WO 2003 / 070 402 A1 Ist ein Verfahren zur Kühlung einer heiß isostatischen Presse und eine heiß isostatische Presse bekannt geworden. Dabei wird in dem Verfahren heißes Fluid aus dem Beladungsraum entlassen, mit einem kühlen fallendem Fluid außerhalb des Beladungsraumes vermischt und das vermischte Fluid wieder dem Beladungsraum zugeführt. Das Verfahren selbst ist in seinem angestrebten Bedingungen komplex und benötigt dazu weiter auch noch einen komplexen Aufbau einer zugehörigen heiß isostatischen Presse mit vielen angeordneten Leitungsbereichen. Nachteilig ist auch, dass das wiedereingeleitete vermischte Fluid in nicht kontrollierbarer Art und Weise in den Beladungsraum zurückströmt und dort unter Umständen zu unterschiedlichen Abkühlungsgeschwindigkeiten führen kann, wenn Hinterschneidungen der Beladung oder Stützbauten der Beladung eine ordentliche Durchströmung des Beladungsraumes verhindern. Zudem wird weiterhin das auf Mischtemperatur gekühlte Gas von unten in den Beladungsraum zugeführt, was unweigerlich zu einem Temperaturgefälle zwischen unterem Ende und oberem Ende des Beladungsraumes führt und somit keine gleichmäßige Abkühlgeschwindigkeit realisiert werden kann.

Eine weitere Ausführungsform zur Schnellkühlung einer HIP-Anlage ist ebenfalls mit der EP 1 009 563 B1 bekannt geworden.

Die Aufgabe vorliegender Erfindung besteht nun darin ein Verfahren zur Schnellkühlung einer heiß isostatischen Presse anzugeben und eine heiß isostatische Presse geeignet zur Durchführung des Verfahrens zu schaffen, die eine gleichmäßige Abkühlung des Beladungsraumes bzw. der Beladung ermöglichen, wobei ein kälteres Fluid zügig mit heißem Fluid im Beladungsraum der heiß isostatischen Presse durchmischt wird und gleichzeitig eine ausreichend schnelle und vor allem sichergestellte Umwälzung des Fluids im gesamten Druckbehälter, aber besonders im Beladungsraum erreicht wird, um eine gleichmäßige Abkühlung der gesamten Beladung zu erreichen.

Die Lösung der Aufgabe für das Verfahren besteht nach Anspruch 1 darin, dass im Inneren des Beladungsraumes eines Druckbehälters zur Bildung einer Rotationsströmung über zumindest eine Düse Fluid eingedüst wird,
wobei sich das Fluid während des Durchlaufes der Rotationsströmung in der Nähe der Isolation sich mit Fluid aus der Nähe der Beladung vermischt und wobei das aus der Düse austretende Fluid eine niedrigere Temperatur als das Fluid im Beladungsraum und/oder die Beladung aufweist.

Die Lösung der Aufgabe für die heiß isostatische Presse zur Durchführung des Verfahrens besteht nach Anspruch 13 darin, dass innerhalb des Druckbehälters zumindest eine Leitung mit Verbindung zu zumindest einer Düse im Inneren des Beladungsraumes angeordnet ist, wobei die Leitung mit Fluid eine niedrigere Temperatur als das Fluid im Beladungsraum und/oder die Beladung versorgt wird.

Die Lehre der Erfindung besteht darin, dass durch die gezielte Eindüsung kühlen Fluids im oberen Bereich des Druckbehälters eine Rotationsströmung innerhalb des Beladungsraumes gebildet wird. Durch das Eindüsen mit hoher Geschwindigkeit am oberen Ende des Beladungsraumes entsteht eine Zykloneffekt innerhalb des Beladungsraumes, das heißt, kühleres Fluid aus der Düse wird durch die Rotation entlang der Isolierung im Kreis bewegt und sinkt durch die höhere Fluiddichte dabei nach unten. Durch eine fehlende Trennung zum Beladungsraum kommt es zu einer Vermischung zwischen dem heißen Fluid in der Nähe der Beladung und dem zyklonartig bewegten kalten Fluid. Das dabei nach unten fallende Fluid zieht hierbei heißes Fluid aus dem inneren Bereich des Beladungsraumes mit sich wodurch eine Mischtemperatur entsteht. Durch die optimale Durchmischung und die aus physikalischen Gründen sichergestellte Sicherung der Beladung vor zu kaltem Fluid ist eine optimaler und gleichmäßiger Abkühlungsgradient der einzelnen Beladungsteile sichergestellt. Durch die Rotationsbewegung des Fluids im inneren des Beladungsraumes wird auch sichergestellt, dass aufsteigendes und abfallendes Fluid keine Temperaturnischen im Beladungsraum aufgrund von Hinterschneidungen der Beladung oder eines Beladungsträgers entstehen können. Nischen mit normalerweise stehendem Fluid werden aufgrund des rotierenden Fluids und den dadurch zusätzlich entstehenden Turbulenzen an beispielsweise Hinterschneidungen trotzdem ausreichend durchmischt um Temperaturunterschiede perfekt auszugleichen.

Mit den erfindungsgemäßen Merkmalen ist es nun möglich beim Einsetzen der Schnellkühlung eine gleichmäßige Temperaturverteilung über den gesamten Beladungsraum während der andauernden Abkühlphase zu erzielen.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: In schematischer Darstellung einen vertikalen Schnitt durch die Mittelachse eines Druckbehälters mit externer Fluidkühlung,
- Figur 2: einen waagrechten Schnitt durch den Eindüsungsebene im oberen Bereich des Beladungsraumes des Druckbehälters nach Figur 1,
- Figur 3: einen weiteren waagrechten Schnitt durch die Vermischungsebene zwischen den Bereichen außerhalb und innerhalb der Isolation des Druckbehälters,
- Figur 4: a, b mit zwei Ausführungsbeispielen betreffend einer Leitvorrichtung für das Fluid im oberen Bereich des Beladungsraumes und
- Figur 5: einen vertikalen Schnitt durch die Mittelachse eines Druckbehälters mit einer internen Schnellkühlung mittels einer Umwälzungsvorrichtung.

Der in den Figuren dargestellte Druckbehälter 1 weist einen üblicherweise innen liegenden Beladungsraum 19 und eine dazwischen angeordnete Isolierung 8 auf. Innerhalb der Isolierung 8 sind Heizelemente 4 angeordnet und eine Beladung 18 wird üblicherweise auf eine Beladungsträgerplatte 6 aufgestellt oder mittels eines Lastenträgers (nicht dargestellt) auf die Beladungsträgerplatte 6 gestellt. Der Druckbehälter 1 weist im übrigen Verschlussdeckel 2 und 3 auf zur Be- und Entladung des Druckbehälters 1 dienen, die aber im Weiteren zur Vereinfachung der Beschreibung dem Druckbehälter 1 als zugehörig angesehen werden. Innerhalb der Isolierung 8 ist im Beladungsraum 19 zumindest eine Düse 13 angeordnet, durch die zur Bildung einer Rotationsströmung 23 Fluid, vorzugsweise mit hoher Geschwindigkeit, eingeströmt wird. Das Fluid weist eine niedrigere Temperatur als das Fluid im Beladungsraum 19 und/oder die Beladung 18 selbst auf und wird aufgrund physikalischer Gesetze durch die Rotation an die Innenwand der Isolierung 8 gedrückt. Während des Durchlaufes der Rotationsströmung 23 in der Nähe der Isolation 8 vermischt sich das außen rotierende Fluid mit wärmerem Fluid aus der Nähe der Beladung 18. In einem lotrechten Schnitt zur Mittelachse 26 des Druckbehälters 1 findet sich in der Nähe der Mittelachse 26 somit das Fluid höchster Temperatur. Die Temperatur nimmt dabei während einer laufenden Rotationsströmung 23 kontinuierlich in Richtung Isolierung 8 ab. In einer bevorzugten Ausführungsform wird das Fluid horizontal zur Mittelachse 26 des Druckbehälters 1 aus der Düse 13 ausgedüst. Optimal ist auch eine tangentiale Ausdüsung des Fluids zur Mittelachse 26 des Druckbehälters 1. Von Vorteil ist natürlich auch eine hohe Geschwindigkeit des Fluids beim Austritt aus der Düse 13 und/oder die Anordnung von mehreren Düsen 13. Nach Figur 5 wird das Fluid entweder mit einer niedrigeren Temperatur aus dem Bodenraum 22 mittels einer Umwälzvorrichtung 5 entnommen und direkt in die Leitung 12 eingespeist, oder es kann wie in den Figuren 1 und 4 dargestellt über einen Auslass 24 außerhalb des Druckbehälters 1 einem Fluidkühler 10 zugeführt und anschließend über einen Einlass 25 in die Leitung 12 eingespeist werden.

In einer besonders bevorzugten Ausführungsform wird das über den Einlass 25 in den Druckbehälter 1 zurückgeführte gekühlte Fluid über eine Saugstrahlpumpe, bestehend aus einem Einblasrohr 15 und einer Venturidüse 16, unter Zumischung von Fluid aus dem Bodenraum 22 in die Leitung 12 eingespeist (Figur 1). Bei allen Antriebslösungen für die Rotationsströmung 23 kann das Fluid aus den Durchbrechungen 7 direkt aus dem Beladungsraum 19 und/oder aus dem zweiten Ringspalt 17 in den Bodenraum 22 eintreten. Dies ist eine konstruktive Gestaltung und definiert sich aus den zu erzielenden Abkühlungsgeschwindigkeiten, denn das Fluid aus dem Beladungsraum 19 ist signifikant wärmer als aus dem zweiten Ringspalt 17.

Zur weiteren Optimierung der Schnellkühlung des gesamten Druckbehälters wird ein äußerer Zirkulationskreis 20 mittels natürlicher Konvektion in zwei parallel zueinander angeordneten Ringspalten 9, 17 etabliert, wobei der Zirkulationskreis 20 vollständig außerhalb der Isolierung 8 angeordnet ist.

Das Fluid des äußeren Zirkulationskreises 20 und das rotierende Fluid aus dem Beladungsraum 19 können sich unterhalb des Beladungsraumes mittels Durchbrechungen 14 in der Isolierung 8 miteinander austauschen und vermischen. Heißes Gas aus der Rotationsströmung 23 kann hierbei durch die Durchbrechungen 14 in den äußeren Zirkulationskreis 20 gelangen, wo es sich zunächst mit der äußeren Zirkulationsströmung vermischt und durch die Zirkulation an der Druckbehälterwand 1 weiter abgekühlt wird und als gekühltes Gas über die Durchbrechungen 14 zurück unterhalb den Beladungsraum 19 strömen kann.

Durch die Vermischung aus dem über den Einlass 25 zugeführten extern gekühlten Fluid und/oder dem im äußeren Ringraum 17 über die Wand des Druckbehälters 1 gekühltem Fluid, wird eine sehr intensive und schnelle Abkühlung des Beladungsraumes 19 bei einer Schnellkühlung nach den Figuren 1, 4 oder 5 erzielt. Natürlich steht hier dem Fachmann eine Vielzahl an Variationsmöglichkeiten im Rahmen der Offenbarung zur Verfügung.

In einer weiteren bevorzugten Ausführungsform nach Figur 4 wird das Fluid über die Düse 13 in oder oberhalb einer Leitvorrichtung 27 in den Beladungsraum 19 eingedüst. Diese Leitvorrichtung 27 kann dabei als eine einfache oder doppelt horizontal angeordneten Scheibe (Figur 4a) oder Ring (Figur 4b) ausgeführt sein, die sicherstellt, dass das aus der Düse 13 austretende kühlere Fluid vor Eintritt in die Rotationsströmung 23 zum äußeren Rand des Beladungsraumes 19, hier gebildet durch die Isolierung 8, gelangt. Damit wird ein unkontrolliertes Strömen von kühlerem Fluid in die Mitte des Beladungsraumes 19 vermieden.

Die Leitvorrichtung 27 kann zusätzlich als ein waagrecht angeordneter Doppelblech oder Doppelring, wie nach der Ausführung in Figur 4a, b, ausgeführt sein, wobei durch das Einströmen des kühleren Fluids aus der Düse 13 zwischen den beiden Blechen eine optimale und eng begrenzte Gasführung unabhängig von der Gestaltung und Höhe des oberen Bereiches der Isolierung 8 (Dach) erzielt werden kann.

Auch wäre denkbar die Leitvorrichtung 27 als eine erweiterte Düse 13 zu gestalten, so dass das durch die Düse 13 in die Leitvorrichtung 27 eintretende Fluid eine primäre Rotationsströmung innerhalb des Doppelbleches erzeugt, und erst anschließend in der Nähe der Wand der Isolierung 8 in den Beladungsraum 19 eintritt. Dabei könnte zumindest eine Eintrittsöffnung die Merkmale der Düse 13 hinsichtlich der Ausrichtung aufweisen.

Um eine sofortige Vermischung des aus der Düse 13 austretenden kühlen Fluids mit heißem Fluid aus der Nähe der oberen Isolierung 8 zu erzwingen ist es denkbar das Fluid aus der Düse 13 in eine Saugstrahldüse (nicht dargestellt) einzudüsen.

In einer weiteren Gestaltungsvariante können zusätzliche Durchbrechungen 7 zwischen dem äußeren Ringspalt 17 und dem Bodenraum 22 vorgesehen sein, wodurch das an der Drückbehälterwand abgekühlte Fluid unmittelbar in den Bodenraum 22 zurückströmen kann (Figur 5).

### Bezugszeichenliste: DP 1341 EP

- 1.: Druckbehälter
- 2.: Verschlussdeckel oben
- 3.: Verschlussdeckel unten
- 4.: Heizelemente
- 5.: Umwälzvorrichtung
- 6.: Beladungsträgerplatte
- 7.: Durchbrechungen
- 8.: Isolierung
- 9.: Ringspalt 1
- 10.: Fluidkühler
- 11.: Kompressor
- 12.: Leitung
- 13.: Düse
- 14.: Durchbrechungen
- 15.: Einblasrohr
- 16.: Venturidüse
- 17.: Ringspalt 2
- 18.: Beladung
- 19.: Beladungsraum
- 20.: Zirkulationskreis außen
- 21.: Leitblech für 20
- 22.: Bodenraum
- 23.: Rotationsströmung
- 24.: Auslass
- 25.: Einlass
- 26.: Mittellinie
- 27.: Leitvorrichtung

## Patentansprüche

1. Verfahren zur Schnellkühlung einer heiß isostatischen Presse, bestehend aus einem Druckbehälter (1) mit innen liegendem Beladungsraum (19) und dazwischen angeordneter Isolierung (8), wobei innerhalb der Isolierung (8) Heizelemente (4) und eine Beladung (18) auf einer Beladungsträgerplatte (6) angeordnet sind, **dadurch gekennzeichnet, dass** im inneren und oberen Bereich des Beladungsraumes (19) eines Druckbehälters (1) zur Bildung einer Rotationsströmung (23) über zumindest eine Düse (13) Fluid eingedüst wird,
wobei sich das Fluid während des Durchlaufes der Rotationsströmung (23) in der Nähe der Isolation (8) sich mit Fluid aus der Nähe der Beladung (18) vermischt und
wobei das aus der Düse (13) austretende Fluid eine niedrigere Temperatur als das Fluid im Beladungsraum (19) und/oder die Beladung (18) aufweist.

2. Verfahren nach Anspruch 1, **dadurch gekennzeichnet, dass** das kühlere Fluid tangential zur Mittelachse (26) des Druckbehälters (1) aus der Düse (13) in den Beladungsraum (19) eingedüst wird.

3. Verfahren nach Anspruch 1, **dadurch gekennzeichnet, dass** das kühlere Fluid in einem zur Horizontalen leicht geneigten Winkel nach unten oder nach oben tangential aus der Düse (13) in den Beladungsraum (19) eingedüst wird.

4. Verfahren nach Anspruch 1, **dadurch gekennzeichnet, dass** das kühlere Fluid aus der Düse (13) mit hoher Geschwindigkeit in den Beladungsraum (19) eingedüst wird.

5. Verfahren nach Anspruch 1, **dadurch gekennzeichnet, dass** das aus der Düse (13) austretende Fluid mit einer niedrigeren Temperatur aus dem Bodenraum (22) direkt in die Leitung (12) eingespeist wird.

6. Verfahren nach Anspruch 1, **dadurch gekennzeichnet, dass** Fluid über einen Auslass (24) einem Fluidkühler (10) außerhalb des Druckbehälters (1) zugeführt wird und anschließend über einen Einlass (25) in die Leitung (12) eingespeist wird.

7. Verfahren nach Anspruch 1, **dadurch gekennzeichnet, dass** im Bodenraum (22) das außerhalb des Druckbehälters (1) gekühlte Fluid über eine Saugstrahlpumpe, bestehend aus einem Einblasrohr (15) und einer Venturidüse (16), direkt und/oder unter Zumischung von Fluid aus dem Bodenraum (22) in die Leitung (12) eingespeist wird.

8. Verfahren nach Anspruch 1, **dadurch gekennzeichnet, dass** zur weiteren Optimierung der Schnellkühlung ein äußerer Zirkulationskreis (20) mittels natürlicher Konvektion (in zwei parallel zueinander angeordneten Ringspalten (9, 17)) etabliert wird, der vollständig außerhalb der Isolierung (8) angeordnet ist.

9. Verfahren nach Anspruch 1, **dadurch gekennzeichnet, dass** das Fluid aus der Rotationsströmung (23) aus dem Beladungsraum (19) unterhalb des Beladungsraumes (19) über Durchbrüche (14) in der Isolierung (8) in den äußeren Zirkulationskreis (20) eintritt und sich mit dem Fluid des äußeren Zirkulationskreises (20) vermischt, im weiteren durch die Zirkulation an der Wand des Druckbehälters (1) vorbeiströmt und als kühleres Fluid über die Durchbrechungen (14) unterhalb des Beladungsraumes (19) zurückströmt.

10. Verfahren nach Anspruch 1, **dadurch gekennzeichnet, dass** Fluid entweder über senkrecht liegende Durchbrechungen (7) aus dem Beladungsraum (19) und/oder aus waagrecht liegenden Durchbrechungen (7) in den Bodenraum (22) einströmen kann.

11. Verfahren nach Anspruch 1, **dadurch gekennzeichnet, dass** das kühlere Fluid aus der Düse (13) vor Eintritt in den Beladungsraum (19) in eine Leitvorrichtung (27) eingedüst wird, wobei die Leitvorrichtung (27) das kühlere Fluid im äußeren Bereich nahe der Wand der Isolierung (8) an den Beladungsraum (19) abgibt.

12. Verfahren nach Anspruch 1, **dadurch gekennzeichnet, dass** das kühlere Fluid aus der Düse (13) vor Eintritt in den Beladungsraum (19) in eine Leitvorrichtung (27) eingedüst wird, wobei in der Leitvorrichtung (27) eine erste Rotationsströmung erzeugt wird, bevor die Leitvorrichtung (27) das kühlere Fluid im äußeren Bereich nahe der Wand der Isolierung (8) an den Beladungsraum (19) abgibt.

13. Heiß Isostatische Presse, bestehend aus einem Druckbehälter (1) mit innen liegendem Beladungsraum (19) und dazwischen angeordneter Isolierung (8), wobei innerhalb der Isolierung (8) Heizelemente (4) und eine Beladung (18) auf einer Beladungsträgerplatte (6) angeordnet sind, zur Durchführung des Verfahrens nach Anspruch 1, **dadurch gekennzeichnet, dass**
innerhalb des Druckbehälters (1) zumindest eine Leitung (12) mit Verbindung zu zumindest einer Düse (13) im inneren und oberen Bereich des Beladungsraumes (19) angeordnet ist, wobei die Leitung (12) mit Fluid eine niedrigere Temperatur als das Fluid im Beladungsraum (19) und/oder die Beladung (18) versorgt wird.

14. Heiß Isostatische Presse nach Anspruch 13, **dadurch gekennzeichnet, dass** die Ausströmrichtung der Düse (13) horizontal und/oder tangential zur Mittelachse (26) des Druckbehälters (1) angeordnet ist.

15. Heiß Isostatische Presse nach Anspruch 13 und/oder 14, **dadurch gekennzeichnet, dass** die Ausströmrichtung der Düse (13) tangential zur Mittelachse (26) und aus der Horizontalen nach unten oder nach oben geneigt angeordnet ist.

16. Heiß Isostatische Presse nach einem oder mehreren der vorhergehenden Ansprüche 13 bis 15, **dadurch gekennzeichnet, dass** die Leitung (12) in und/oder durch den Bodenraum (22) führt.

17. Heiß Isostatische Presse nach einem oder mehreren der vorhergehenden Ansprüche 13 bis 16, **dadurch gekennzeichnet, dass** im Bodenraum (22) ein Umwälzvorrichtung (5) zur Speisung der Leitung (12) mit Fluid aus dem Bodenraum (22) angeordnet ist.

18. Heiß Isostatische Presse nach einem oder mehreren der vorhergehenden Ansprüche 13 bis 17, **dadurch gekennzeichnet, dass** im Bodenraum (22) ein Einlass (25) zur Zuführung von gekühltem Fluid angeordnet ist.

19. Heiß Isostatische Presse nach einem oder mehreren der vorhergehenden Ansprüche 13 bis 18, **dadurch gekennzeichnet, dass** im Bodenraum (22) ein Auslass (24) angeordnet ist, der mit einem Fluidkühler (10) und/oder einem Kompressor (11) außerhalb des Druckbehälters (1) und schließlich mit dem Einlass (25) verbunden ist.

20. Heiß Isostatische Presse nach einem oder mehreren der vorhergehenden Ansprüche 13 bis 19, **dadurch gekennzeichnet, dass** im Bodenraum (22) eine Saugstrahlpumpe, bestehend aus einem Einblasrohr (15) und einer Venturidüse (16) angeordnet ist, wobei das Einblasrohr mit dem Einlass (25) verbunden ist.

21. Heiß Isostatische Presse nach einem oder mehreren der vorhergehenden Ansprüche 13 bis 20, **dadurch gekennzeichnet, dass** die Isolierung (8) außenseitig ein oben und unten durchbrochenes Leitblech (21) zur Bildung eines Ringspaltes (9) aufweist.

22. Heiß Isostatische Presse nach einem oder mehreren der vorhergehenden Ansprüche 13 bis 21, **dadurch gekennzeichnet, dass** in der Isolierung (8) zwischen Beladungsraum (19) und Bodenraum (22) Durchbrechungen (14) angeordnet sind.

23. Heiß Isostatische Presse nach einem oder mehreren der vorhergehenden Ansprüche 13 bis 22, **dadurch gekennzeichnet, dass** zwischen dem Beladungsraum (19) und/oder dem Ringraum (17) und dem Bodenraum (22) Durchbrechungen (7) angeordnet sind.

24. Heiß Isostatische Presse nach einem oder mehreren der vorhergehenden Ansprüche 13 bis 23, **dadurch gekennzeichnet, dass** zwischen Beladungsraum (19) und Düse (13) eine Leitvorrichtung (27) aus zumindest einem waagrechten Blech angeordnet ist.

## Claims

1. A method for the rapid cooling of a hot isostatic press, consisting of a pressure container (1) having an internal load space (19) and insulation (8) arranged therebetween, wherein heating elements (4) are arranged inside the insulation (8) and a load (18) is arranged on a load carrier plate (6), **characterised in that**
fluid is directed via at least one nozzle (13) in the inner and upper region of the load space (19) of a pressure container (1) for forming a rotational flow (23),
wherein the fluid is mixed with fluid from the vicinity of the load (18) when passing through the rotational flow (23) in the vicinity of the insulation (8) and
wherein the fluid emerging from the nozzle (13) has a lower temperature than the fluid in the load space (19) and/or the load (18).

2. The method according to Claim 1, **characterized in that** the cooler fluid is directed from the nozzle (13) into the load space (19) tangentially to the central axis (26) of the pressure container (1).

3. The method according to Claim 1, **characterised in that** the cooler fluid is directed tangentially from the nozzle (13) downwardly or upwardly into the load space (19) at an angle which is inclined slightly to the horizontal.

4. The method according to Claim 1, **characterised in that** the cooler fluid is directed from the nozzle (13) at high speed into the load space (19).

5. The method according to Claim 1, **characterised in that** the fluid emerging from the nozzle (13) is fed directly from the bottom space (22) into the line (12) at a lower temperature.

6. The method according to Claim 1, **characterised in that** fluid is supplied via an outlet (24) to a fluid cooler (10) outside the pressure container (1) and subsequently is fed into the line (12) via an inlet (25) .

7. The method according to Claim 1, **characterised in that** in the bottom space (22) the fluid cooled outside the pressure container (1) is fed directly and/or by admixing fluid from the bottom space (22) into the line (12) via a suction jet pump, consisting of a sparger (15) and a Venturi nozzle (16).

8. The method according to Claim 1, **characterised in that** in order to optimise further the rapid cooling, an external circulation loop (20), which is arranged entirely outside the insulation (8), is established by means of natural convection (in two annular gaps (9, 17) arranged in parallel to one another).

9. The method according to Claim 1, **characterised in that** the fluid from the rotational flow (23) from the load space (19) enters into the outer circulation loop (20) via through-passages (14) in the insulation (8) below the load space (19) and is mixed with the fluid of the external circulation loop (20), continues to flow past the wall of the pressure container (1) by means of the circulation and flows back as cooler fluid via the through-passages (14) below the load space (19).

10. The method according to Claim 1, **characterised in that** fluid may flow either via vertically located through-passages (7) from the load space (19) and/or from horizontally located through-passages (7) into the bottom space (22).

11. The method according to Claim 1, **characterised in that** the cooler fluid is directed from the nozzle (13) into a guide device (27) before entering the load space (19), wherein the guide device (27) discharges the cooler fluid to the load space (19) in the outer region in the vicinity of the wall of the insulation (8).

12. The method according to Claim 1, **characterised in that** the cooler fluid is directed from the nozzle (13) into a guide device (27) before entering the load space (19), wherein a first rotational flow is produced in the guide device (27), before the guide device (27) discharges the cooler fluid to the load space (19) in the outer region in the vicinity of the wall of the insulation (8).

13. A hot isostatic press consisting of a pressure container (1) having an internal load space (19) and insulation (8) arranged therebetween, wherein heating elements (4) are arranged inside the insulation (8) and a load (18) is arranged on a load carrier plate (6), for carrying out the method according to Claim 1,
**characterised in that** at least one line (12), with a connection to at least one nozzle (13) in the inner and upper region of the load space (19), is arranged inside the pressure container (1), wherein the line (12) is supplied with fluid at a lower temperature than the fluid in the load space (19) and/or the load (18) .

14. The hot isostatic press according to Claim 13, **characterised in that** the outflow direction of the nozzle (13) is arranged horizontally and/or tangentially to the central axis (26) of the pressure container (1).

15. The hot isostatic press according to Claim 13 and/or 14, **characterised in that** the outflow direction of the nozzle (13) is arranged tangentially to the central axis (26) and is inclined downwardly or upwardly from the horizontal.

16. The hot isostatic press according to one or more of the preceding Claims 13 to 15, **characterised in that** the line (12) runs in and/or through the bottom space (22) .

17. The hot isostatic press according to one or more of the preceding Claims 13 to 16, **characterised in that** a circulating device (5) is arranged in the bottom space (22) for feeding the line (12) with fluid from the bottom space (22).

18. The hot isostatic press according to one or more of the preceding Claims 13 to 17, **characterised in that** an inlet (25) for supplying cooled fluid is arranged in the bottom space (22).

19. The hot isostatic press according to one or more of the preceding Claims 13 to 18, **characterised in that** an outlet (24) is arranged in the bottom space (22), said outlet being connected to a fluid cooler (10) and/or a compressor (11) outside the pressure container (1) and finally to the inlet (25).

20. The hot isostatic press according to one or more of the preceding Claims 13 to 19, **characterised in that** a suction jet pump consisting of a sparger (15) and a Venturi nozzle (16) is arranged in the bottom space (22), wherein the sparger is connected to the inlet (25) .

21. The hot isostatic press according to one or more of the preceding Claims 13 to 20, **characterised in that** on the outside the insulation (8) comprises a guide plate (21) which is perforated at the top and bottom for forming an annular gap (9).

22. The hot isostatic press according to one or more of the preceding Claims 13 to 21, **characterised in that** through-passages (14) are arranged in the insulation (8) between the load space (19) and the bottom space (22) .

23. The hot isostatic press according to one or more of the preceding Claims 13 to 22, **characterised in that** through-passages (7) are arranged between the load space (19) and/or the annular space (17) and the bottom space (22).

24. The hot isostatic press according to one or more of the preceding Claims 13 to 23, **characterised in that** a guide device (27) consisting of at least one horizontal plate is arranged between the load space (19) and the nozzle (13).

## Revendications

1. Procédé de refroidissement rapide d'une presse isostatique à chaud, se composant d'un récipient sous pression (1) avec un espace de charge (19) à l'intérieur et une isolation (8) disposée entre, dans lequel des éléments chauffants (4) et une charge (18) sur une plaque porteuse de charge (6) sont disposés à l'intérieur de l'isolation (8),
**caractérisé en ce**
**qu'**à l'intérieur et dans la partie supérieure de l'espace de charge (19) d'un récipient sous pression (1), du fluide est injecté par au moins une buse (13) pour former un écoulement rotationnel (23),
dans lequel le fluide, pendant la traversée de l'écoulement rotationnel (23) à proximité de l'isolation (8), se mélange au fluide venant près de la charge (18) et
dans lequel le fluide sortant de la buse (13) présente une température inférieure au fluide dans l'espace de charge (19) et/ou la charge (18).

2. Procédé selon la revendication 1, **caractérisé en ce que** le fluide plus froid est injecté de la buse (13) dans l'espace de charge (19), de manière tangentielle à l'axe médian (26) du récipient sous pression (1).

3. Procédé selon la revendication 1, **caractérisé en ce que** le fluide plus froid est injecté de la buse (13) dans l'espace de charge (19), de manière tangentielle, vers le bas ou vers le haut dans un angle légèrement incliné par rapport à l'horizontale.

4. Procédé selon la revendication 1, **caractérisé en ce que** le fluide plus froid est injecté de la buse (13) dans l'espace de charge (19) à une vitesse supérieure.

5. Procédé selon la revendication 1, **caractérisé en ce que** le fluide sortant de la buse (13) est alimenté directement de l'espace de fond (22) dans la ligne (12) à une température plus basse.

6. Procédé selon la revendication 1, **caractérisé en ce que** du fluide est dirigé par une sortie (24) vers un refroidisseur de fluide (10) en-dehors du récipient sous pression (1) et alimenté ensuite dans la ligne (12) par une admission (25).

7. Procédé selon la revendication 1, **caractérisé en ce que** dans l'espace de fond (22), le fluide refroidi en-dehors du récipient sous pression (1) est alimenté par une pompe à jet aspirant, se composant d'un tube de soufflage (15) et d'une buse à effet venturi (16), directement et/ou en mélangeant du fluide, de l'espace de fond (22) à la ligne (12).

8. Procédé selon la revendication 1, **caractérisé en ce que** pour optimiser encore le refroidissement rapide, un circuit de circulation extérieur (20) est établi par convection naturelle (dans deux fentes annulaires (9, 17)) disposées parallèles entre elles), qui est disposé complètement en-dehors de l'isolation (8).

9. Procédé selon la revendication 1, **caractérisé en ce que** le fluide de l'écoulement rotationnel (23) hors de l'espace de charge (19), en-dessous de l'espace de charge (19), pénètre dans le circuit de circulation extérieur (20) par des percées (14) dans l'isolation (8) et se mélange au fluide du circuit de circulation extérieur (20), passe en outre, du fait de la circulation, devant la paroi du récipient sous pression (1) et revient en tant que fluide plus froid par les percées (14) en-dessous de l'espace de charge (19) .

10. Procédé selon la revendication 1, **caractérisé en ce que** du fluide peut pénétrer dans l'espace de fond (22) soit par des percées (7) verticales hors de l'espace de charge (19) et/ou soit par des percées (7) horizontales.

11. Procédé selon la revendication 1, **caractérisé en ce que** le fluide plus froid sortant de la buse (13) est injecté dans un dispositif directionnel (27) avant de pénétrer dans l'espace de charge (19), dans lequel le dispositif directionnel (27) restitue le liquide plus froid sur l'espace de charge (19) dans la partie extérieure à proximité de la paroi de l'isolation (8).

12. Procédé selon la revendication 1, **caractérisé en ce que** le fluide plus froid sortant de la buse (13) est injecté dans un dispositif directionnel (27) avant de pénétrer dans l'espace de charge (19), dans lequel un premier écoulement rotationnel est produit dans le dispositif directionnel (27) avant que le dispositif directionnel (27) ne restitue le liquide plus froid sur l'espace de charge (19) dans la partie extérieure à proximité de la paroi de l'isolation (8).

13. Presse isostatique à chaud, se composant d'un récipient sous pression (1) avec un espace de charge (19) à l'intérieur et une isolation (8) disposée entre, dans lequel des éléments chauffants (4) et une charge (18) sur une plaque porteuse de charge (6) sont disposés à l'intérieur de l'isolation (8), pour réaliser le procédé selon la revendication 1, **caractérisée en ce que**
qu'à l'intérieur du récipient sous pression (1), au moins une ligne (12) reliée à au moins une buse (13) est disposée à l'intérieur et dans la partie supérieure de l'espace de charge (19), dans lequel la ligne (12) est alimentée avec du fluide présentant une température inférieure au fluide dans l'espace de charge (19) et/ou la charge (18).

14. Presse isostatique à chaud selon la revendication 13, **caractérisée en ce que** le sens de courant sortant de la buse (13) est disposé horizontal et/ou tangentiel à l'axe médian (26) du récipient sous pression (1).

15. Presse isostatique à chaud selon la revendication 13 et/ou 14, **caractérisée en ce que** le sens de courant sortant de la buse (13) est disposé tangentiel à l'axe médian (26) et est disposé incliné vers le bas ou vers le haut depuis l'horizontale.

16. Presse isostatique à chaud selon une ou plusieurs des revendications précédentes 13 à 15, **caractérisée en ce que** la ligne (12) conduit dans et/ou à travers l'espace de fond (22).

17. Presse isostatique à chaud selon une ou plusieurs des revendications précédentes 13 à 16, **caractérisée en ce qu'**un dispositif de recirculation (5) pour alimenter la ligne (12) en fluide hors de l'espace de fond (22) est disposé dans l'espace de fond (22).

18. Presse isostatique à chaud selon une ou plusieurs des revendications précédentes 13 à 17, **caractérisée en ce qu'**une admission (25) pour amener du fluide refroidi est disposée dans l'espace de fond (22).

19. Presse isostatique à chaud selon une ou plusieurs des revendications précédentes 13 à 18, **caractérisée en ce qu'**une sortie (24) est disposée dans l'espace de fond (22), laquelle est reliée à un refroidisseur de fluide (10) et/ou à un compresseur (11) hors du récipient sous pression (1) et ensuite à l'admission (25).

20. Presse isostatique à chaud selon une ou plusieurs des revendications précédentes 13 à 19, **caractérisée en ce qu'**une pompe à jet aspirant, se composant d'un tube de soufflage (15) et d'une buse à effet venturi (16), est disposée dans l'espace de fond (22), dans laquelle le tube de soufflage est relié à l'admission (25).

21. Presse isostatique à chaud selon une ou plusieurs des revendications précédentes 13 à 20, **caractérisée en ce que** l'isolation (8) présente à l'extérieur une tôle conductrice (21) percée en haut et en bas pour former une fente annulaire (9).

22. Presse isostatique à chaud selon une ou plusieurs des revendications précédentes 13 à 21, **caractérisée en ce que** des percées (14) sont disposées dans l'isolation (8) entre l'espace de charge (19) et l'espace de fond (22) .

23. Presse isostatique à chaud selon une ou plusieurs des revendications précédentes 13 à 22, **caractérisée en ce que** des percées (7) sont disposées entre l'espace de charge (19) et/ou l'espace annulaire (17) et l'espace de fond (22).

24. Presse isostatique à chaud selon une ou plusieurs des revendications précédentes 13 à 23, **caractérisée en ce qu'**un dispositif directionnel (27) dans une tôle au moins horizontale est disposé entre l'espace de charge (19) et la buse (13).
